# EUROPÄISCHE PATENTSCHRIFT

(11) **EP 2 112 286 B1**
(45) Veröffentlichungstag und Bekanntmachung des Hinweises auf die Patenterteilung: **06.06.2018**
(21) Anmeldenummer: 09158648.7
(22) Anmeldetag: 23.04.2009
(51) Int. Cl.: E03F 7/10, B65H 75/44, B08B 9/043, B65H 63/08, B65H 75/42

(54) **Kanalreinigungsfahrzeug mit einer Vorrichtung zum Fördern eines Spülschlauches und Verfahren zum Betreiben eines Kanalreinigungsfahrzeuges**
Sewer cleaning vehicle with a device for conveying a hose and method for operating a sewer cleaning vehicle
Véhicule de nettoyage de canal avec un dispositif de transport d'un tuyau de rinçage et procédé de fonctionnement d'un véhicule de nettoyage de canal

(30) Priorität: 24.04.2008 DE 102008020525
(43) Veröffentlichungstag der Anmeldung: 28.10.2009
(73) Patentinhaber: Müller Umwelttechnik GmbH & Co. KG, 32816 Schieder-Schwalenberg (DE)
(72) Erfinder: Begemann, Dirk, 32816 Schieder-Schwalenberg (DE); Herzog, Dirk, 32657 Lemgo (DE); Müller, Wolfgang G., 32816 Schieder-Schwalenberg (DE)
(74) Vertreter: Dantz, Jan Henning

(56) Entgegenhaltungen:
- DE-A1- 3 310 311
- DE-U1-202006 013 481
- US-A- 4 896 686
- US-A- 5 636 648
- US-A1- 2006 000 936
- US-B1- 6 626 195

## Beschreibung

Die vorliegende Erfindung betrifft ein Kanalreinigungsfahrzeug mit einer Vorrichtung zum Fördern eines Spülschlauches, mit einer drehbar angetriebenen Haspel, auf der der Spülschlauch zumindest teilweise aufgewickelt ist, wobei die Drehzahl der Haspel steuerbar ist, sowie ein Verfahren zum Betreiben eines Kanalreinigungsfahrzeuges.
Die DE 102 46 041 offenbart ein Saug-Spülfahrzeug, das zur Reinigung von Kanälen einen Spülschlauch aufweist, der an seinem vorderen Ende mit einer Reinigungsdüse verbunden ist, die das Spülwasser zum Reinigen des Kanals umlenkt und ausspritzt, so dass eine Zugkraft erzeugt wird, mittels der der Spülschlauch in den Kanal eingezogen wird. Wenn die Düse einen bestimmten Punkt erreicht, beispielsweise den nächstgelegenen Kanalschacht, wird die Haspel für den Spülschlauch angehalten und zum Aufwickeln des Spülschlauches bewegt. Das mittels einer Hochdruckpumpe in den Spülschlauch gepumpte Spülwasser prallt mit einer hohen Geschwindigkeit an die Kanalwand und sorgt dafür, dass Verunreinigungen von der Wand abgewaschen werden. Durch das austretende Spülwasser wird das sogenannte Kanalräumgut Richtung Startschacht gespült, in dem ein ebenfalls vom Saug-Spülfahrzeug herabgelassener Saugschlauch das angespülte Kanalräumgut mittels Unterdruck in einen Fahrzeugbehälter aufnimmt und somit den Kanal von der Schmutzfracht befreit.
Bisher wurde das Zurückziehen des Spülschlauches durch den Bediener gesteuert, der aufgrund seiner Erfahrung die Geschwindigkeit des Spülschlauches beim Aufwickeln auf die Haspel steuert, wie zum Beispiel in US4616791 offenbart. Dabei ist zu berücksichtigen, dass bei einer zu langsamen Rückziehgeschwindigkeit die Wandung des Kanals durch eine lange Einwirkungszeit des mit Hochdruck ausgespritzten Spülwassers übermäßig beanspruchen kann. Eine sehr lange Einwirkzeit auf die Wandung kann daher durch Auswaschungen zu Beschädigungen führen. Zum anderen ist es möglich, dass der von dem Kanalräumgut gebildete Anschwemmkegel bei zu hoher Rückzugsgeschwindigkeit von der Düse überlaufen wird und dann das Kanalräumgut in dem Kanal zurückbleibt und in einem erneuten Reinigungszyklus aus dem Kanal ausgeschwemmt werden muss. Die Rückzuggeschwindigkeit des Spülschlauches ist daher wesentlich für die Qualität und die Effizienz des Reinigungsvorganges. Da sich durch die Lagenänderung des Spülschlauches auf der Haspel beim Aufwickeln der Aufrolldurchmesser des Spülschlauches vergrößert und dadurch die Rückzuggeschwindigkeit bei gleicher Umdrehung pro Minute der Haspel schneller wird, ist dieser Effekt sogar als kontraproduktiv anzusehen. Denn mit einer größeren Schmutzfracht vor der Düse müsste die Geschwindigkeit langsamer werden, um den einwandfreien fluidischen Transport des Räumgutes zum Kontrollschacht zu gewährleisten. Der Bediener müsste also mit größer werdendem aktiven Aufrolldurchmesser des Spülschlauches die Haspeldrehzahl kontinuierlich mit jedem Lagensprung verkleinern.

Die DE 196 19 326 offenbart ein Verfahren zum automatischen Reinigen von Rohren, bei dem eine vorbestimmte Länge eines Spülschlauches in ein Rohr abgewickelt werden kann. Hierfür ist ein zusätzliches Schlauchlängenmessgerät vorgesehen.

Zur Messung der Schlauchgeschwindigkeit bei einer Wickeltrommel ist es aus der DE 91 03 856 bekannt, vor der Wickeltrommel eine Zuggeschwindigkeitsmesseinrichtung anzuordnen, dass ein an dem Schlauchseil angreifendes Tachometerrad aufweist. Eine solche Messeinrichtung ist jedoch für Anwendungsfälle ungeeignet, bei denen das Schlauchseil äußerlich verschmutzt wird.

Ferner sind Messenrichtungen zur Erfassung der Drehrichtung und der Winkelgeschwindigkeit einer Schlauchtrommel bekannt (DE 200 14 374).

Die US 2006/00000936 offenbart ein Verfahren zum Steuern des Aufwickelns eines Gartenschlauches, bei dem eine automatisch antreibbare Haspel das Aufwickeln des Schlauches steuert. Die Geschwindigkeit des Schlauches kann dabei geändert werden.

Die US 5,636,648 offenbart ein Kanalreinigungsfahrzeug mit einem auf einer Haspel aufgewickelten Spülschlauch, wobei die Haspel über einen hydraulischen Motor angetrieben ist. Über eine Einstellvorrichtung kann die Geschwindigkeit des Spülschlauches beim Aufwickeln oder Abwickeln auf die Haspel gesteuert werden.

Die DE 20 2006 013 481 offenbart eine Leitungstrommelanordnung zum Aufwickeln elektrischer Kabel.
Es ist daher Aufgabe der vorliegenden Erfindung eine Vorrichtung zum Fördern eines Spülschlauches und ein Verfahren zum Betreiben eines Kanalreinigungsfahrzeuges zu schaffen, bei dem die Geschwindigkeit des Spülschlauches beim Einziehen optimiert gesteuert werden kann.
Diese Aufgabe wird mit einem Kanalreinigungsfahrzeug mit den Merkmalen des Anspruches 1 sowie einem Verfahren mit den Merkmalen des Anspruches 9 gelöst.

Erfindungsgemäß umfasst das Kanalreinigungsfahrzeug eine Einrichtung zur Erfassung oder Ermittlung des Wickeldurchmessers des Spülschlauches an der Haspel und die Drehzahl der Haspel ist abhängig von dem Wicklungsdurchmesser steuerbar. Dadurch ist es möglich, die Geschwindigkeit des Spülschlauches beim Einziehen abhängig vom Wicklungsdurchmesser zu steuern, so dass die Geschwindigkeit der Düse an dem Spülschlauch relativ genau gesteuert werden kann. Dadurch kann eine optimale Rückzugsgeschwindigkeit eingestellt werden, die über den gesamten Reinigungsvorgang konstant gehalten werden kann, oder an eine bestimmte Phase des Reinigungsvorganges angepasst werden kann. Durch die Erfassung oder Ermittlung des Wicklungsdurchmessers kann die Drehgeschwindigkeit der Haspel in eine Relation zu der Geschwindigkeit des Spülschlauches in dem Kanal gesetzt werden, so dass die Qualität der Steuerung erheblich verbessert wird. Der Wicklungsdurchmesser kann dabei über geeignete Sensoren direkt gemessen werden, oder über Erfassung der Drehzahl und Drehrichtung mittels Inkrementalgeber ermittelt werden. Bei der Ermittlung wird der Wicklungsdurchmesser als eine abgeleitete Größe erfasst, bei der Erfassung erfolgt eine direkte Messung.
Gemäß einer bevorzugten Ausgestaltung der Erfindung ist eine Steuerung vorgesehen, mittels der die Geschwindigkeit des Spülschlauches erfassbar ist. Dabei können an der Haspel Mittel zur Erfassung der Drehzahl und der Drehrichtung vorgesehen sein, um ohne Zeitverzögerung die Geschwindigkeit des Spülschlauches und dessen Bewegungsrichtung erfassen zu können. Ferner können auch Mittel zur Erfassung der Drehgeschwindigkeit der Haspel vorgesehen sein, damit durch eine Umrechnung über den Wicklungsdurchmesser und weitere Parameter die Geschwindigkeit des Spülschlauches exakt erfasst werden kann. Dabei kann die Steuerung einen Speicher umfassen, in dem die Parameter zur Berechnung der Geschwindigkeit des Spülschlauches, wie Kerndurchmesser der Haspel, Durchmesser des Spülschlauches und Breite der Haspel abgespeichert sind. Aus diesen Daten kann dann auch die jeweilige Lage des Spülschlauches erfasst werden.

Damit der Wicklungsdurchmesser auch durch ein Messen der Umdrehungszahl der Haspel zuverlässig erfolgen kann, muss der Spülschlauch in vorbestimmten Lagen auf der Haspel abgelegt werden. Hierfür ist es vorteilhaft, wenn an der Haspel eine Führungseinrichtung zum Ablegen des Spülschlauches auf der Haspel vorgesehen ist. Dann kann der Spülschlauch relativ exakt in einzelnen Lagen abgelegt werden, so dass eine Berechnung der Geschwindigkeit des Spülschlauches exakt erfolgen kann.

Die Steuerung kann vorzugsweise auch die Ausfahrgeschwindigkeit des Spülschlauches erfassen.

In einer weiteren Ausgestaltung der Erfindung ist die Steuerung mit einer Anzeige für die Geschwindigkeit des Spülschlauches gekoppelt. Dies ermöglicht eine optimierte Steuerung der Geschwindigkeit des Spülschlauches, da der Bediener die optimale Rückzugsgeschwindigkeit einstellen kann.

Bei einem Verfahren zum Betreiben eines Kanalreinigungsfahrzeuges wird zunächst ein vorbestimmter Kanalabschnitt mit einer Spüldüse an dem Spülschlauch angefahren und dann durch den Benutzer ein Reinigungsprogramm mittels einer Steuerung für die Vorrichtung zum Fördern des Spülschlauches ausgewählt. Anschließend wird das Reinigungsprogramm mit entsprechender Anpassung der Rückzugsgeschwindigkeit der Spüldüse durchgeführt. Das einfachste Reinigungsprogramm kann dabei ein Zurückfahren des Spülschlauches mit konstanter Geschwindigkeit sein, aber auch eine andere Geschwindigkeitsregelung ist möglich.

Die Steuerung kann dabei progammierbar ausgebildet sein, damit der Benutzer diverse Reinigungsdaten eingeben kann und der Programmablauf dann automatisch erfolgt.

Vorzugsweise wird während des Reinigungsprogrammes auch der Spüldruck der durch die Spüldüse ausgespritzten Reinigungsflüssigkeit eingestellt. Ferner ist es möglich, den Sprühstrahl der Spüldüse während des Reinigungsprogrammes zu verändern, um eine optimierte Reinigung durchzuführen.

Bei einem Ausführungsbeispiel einer erfindungsgemäßen Vorrichtung zum Fördern eines Spülschlauches ist an einem Kanalreinigungsfahrzeug eine angetriebene Haspel vorgesehen, auf der ein Spülschlauch aufgewickelt ist. An der Haspel ist ein Sensor angeordnet, der die Drehzahl der Haspel erfasst. Dies kann durch verschiedene Sensoren geschehen, beispielsweise kann ein Inkrementalgeber verwendet werden, der die Umdrehung der Haspel und die Drehrichtung erkennen kann. Durch die Erfassung der Drehzahl und der Drehrichtung kann die Geschwindigkeit des abrollenden oder aufwickelnden Spülschlauches berechnet werden. Hierfür ist eine Steuerung vorgesehen, die einen Speicher mit den Parametern: Kerndurchmesser der Haspel, Durchmesser des Spülschlauches und Breite der Haspel aufweist. Die Geschwindigkeit des Spülschlauches kann dann über die Steuerung geregelt werden, die entsprechende Steuerimpulse an den Antrieb ausgibt, damit eine vorbestimmte Sollgeschwindigkeit eingeregelt werden kann.

Da bei Kanalreinigungsfahrzeugen Haspeln und Spülschläuche zum Einsatz kommen, die sich in vielen Parametern wie Gesamtlänge des Spülschlauches, Durchmesser des Spülschlauches, Haspelbreite sowie Haspeldurchmesser unterscheiden, ist es möglich, die Steuerung entsprechend zu programmieren und diverse Varianten durch Algorithmen zu berücksichtigen.

Eine beispielhafte Ausgestaltung einer Haspel für den Spülschlauch hat folgende Parameter:
Schlauchlänge 260 m
Schlauchinnendurchmesser 25 mm
Schlauchaußendurchmesser 36,5 mm
Haspelbreite 440 mm
Haspelkerndurchmesser 350 mm

| Lage | Aufrolldurchmesser | Wicklungen/ Lage | Schlauchlänge/ Lage | kumuliert | n U/min vₛₒₗₗ=20m/min |
|---|---|---|---|---|---|
| Kern 1 | 386,5 | 12 | 14,6 | 14,6 | 16,5 |
| 2 | 459,5 | 12 | 17,4 | 32,0 | 13,9 |
| 3 | 532,5 | 12 | 20,2 | 52,2 | 12,0 |
| 4 | 605,5 | 12 | 22,9 | 75,1 | 10,5 |
| 5 | 678,5 | 12 | 25,7 | 100,8 | 9,4 |
| 6 | 751,5 | 12 | 28,5 | 129,3 | 8,5 |
| 7 | 824,5 | 12 | 31,2 | 160,5 | 7,7 |
| 8 | 897,5 | 12 | 34,0 | 194,5 | 7,1 |
| 9 | 970,5 | 12 | 36,8 | 231,3 | 6,6 |
| 10 | 1043,5 | 12 | 39,5 | 270,8 | 6,1 |

Aus der Tabelle ergibt sich folgendes: Der Schlauch kann in der Kernlage 12 mal mit einem Wickeldurchmesser von 350 mm + 36,5 mm = 386,5 mm um den Kern der Haspel gewickelt werden. Danach vergrößert ein Lagensprung den Aufrolldurchmesser um das zweifache des Schlauchaußendurchmessers (2 x 36,5 mm). In der ersten Lage können insgesamt 14,6 m Hochdruckschlauch aufgenommen werden. Da die Haspel mit 260 m bestückt wird, wäre somit in der 10. Lage nach der dritten Wicklung der Schlauch komplett aufgewickelt.

Um alle Haspelgeometrien und Schlauchausführungen berücksichtigen zu können, werden in eine Auswerteeinheit lediglich der Haspelkerndurchmesser, die Haspelbreite und der Schlauchaußendurchmesser eingegeben. Dadurch kann die Steuerung bei Erfassung der Drehgeschwindigkeit der Haspel auch die Geschwindigkeit des Spülschlauches im Kanal ermitteln.

Beim erstmaligen Aufrollen des Hochdruckschlauches auf die Haspel werden dann dem jeweils errechneten Lagensprung eine Anzahl Zählimpulse für eine Haspelumdrehung zugeordnet. Bei Erreichen des Schlauchendes wird der Auswerteeinheit dieses als Nullmeterstellung mitgeteilt. Diese Position entspricht dann der Gesamtzahl der gezählten Impulse.

Eine bestimmte Anzahl Impulse definiert in jeder Lage einen bestimmten Längenwert des Schlauches. Würde man den Schlauch bei Arbeitsbeginn an einem Kontrollschacht nun in den Kanal mittels Düsenzugkraft einfahren lassen, zählt die Auswerteeinheit jeden Impuls und ordnet diesem eine Länge zu. Ist die Düse nun weit genug eingefahren, kann durch die Steuerung die exakte Lage und die exakte Länge des eingefahrenen Schlauches festgestellt werden. Mit diesen Parametern kann nun bei einer vorgewählten Geschwindigkeit der exakte Stellwert auf die Antriebseinheit der Haspel gegeben werden. Dieses ist üblicherweise ein Proportionalventil, welches die erforderliche Ölmenge dem Haspelantriebsmotor zuführt. In anderen Anwendungen könnte dieses aber ebenso eine elektrische Antriebseinheit oder vergleichbares sein.

Der Stellwert ist proportional dem in der Tabelle errechneten Wert n, der nur noch mit einem Faktor multipliziert werden muss, der einer bestimmten Rückzuggeschwindigkeit (ebenfalls proportional) zugeordnet ist.

Wenn man jetzt eine Aufwickelgeschwindigkeit bzw. Rückzuggeschwindigkeit der Düse von 20 m/min als Sollwert vorgeben möchte, müsste in der 10. Lage die Haspel mit 6,1 Umdrehungen / Minute und in der 4.Lage mit 10,5 Umdrehungen / Minute angetrieben werden. Diese Werte wären ebenso denkbar als die Stellwerte, mit der zum Beispiel ein hydraulisches Proportionalventil bestromt werden müsste, um einen Hydraulikmotor mit der entsprechenden Drehzahl anzutreiben

Nachfolgend werden verschiedene Reinigungsverfahren für ein Kanalreinigungsfahrzeug beschrieben, die eine erfindungsgemäße Vorrichtung zum Fördern eines Spülschlauches besitzen:
a. Anfahren der Düse des Spülschlauches zu einer vorher durch eine Entfernungsmessung festgestellten Haltungslänge. Diese könnte aus Katasterkarten entnommen sein oder über ein Entfernungsmessgerät, z.B. optisch oder mittels Laserstrahl, via Schnittstelle in das System eingegeben werden.
   Bei starker Verschmutzung des Kanals könnte eine automatische Wiederholungsfunktion aktiviert werden. Durch z.B. betätigen einer Return-Taste würde der gesamte Spülvorgang inkl. des automatischen Einfahrens der Düse in den Kanal ausgelöst werden. Unter Beachtung der Sicherheitsbestimmungen würde die Düse automatisch in den Kanal bis zu der vorher zuletzt angefahrenen Halteposition (in der Regel die Haltungslänge) einfahren und dann den Freilauf der Haspel automatisch wegschalten und die Düse mit einer einstellbaren Geschwindigkeit an den Kontrollschacht zurückziehen. Die Spül- und die Saugfunktion würde dabei unter Berücksichtigung der optimalen Parameter (z.B. minimaler Kraftstoffverbrauch) vom Prozessrechner aktiviert werden.
b. Sollten mehrere Haltungslängen überfahren werden, so kann eine automatische Druckabsenkung der HD-Pumpe bei Überfahren eines Kontrollschachtes aktiviert werden, um ein Aufsteigen der Düse im Kontrollschacht zu verhindern. Hierzu ist natürlich eine exakte Entfernungseingabe dieses zu überfahrenden Schachtes erforderlich. Lösung wie unter a.
c. Bei starker Kanalverschmutzung ist es notwendig, festzuhalten, welche Länge Kanal gereinigt wurde, aber auch, wieviel Meter Kanal aufgrund der starken Verschmutzung mehrmals durchfahren werden mussten. Auch diese für die Abrechnung wichtigen Parameter können quasi automatisch aus diesem System entnommen werden, da ja der erste Spülzyklus immer nach dem Verfahren des Fahrzeugs stattfindet und jede Wiederholungsspülung quasi direkt auf einen vorhergehenden Zyklus folgt.
d. Erstellung einer Datenbank, die mit Stundenleistung, Tagesleistung, Wochenleistung etc. eine genaue Dokumentation über die geleistete Kanalreinigungsarbeit erstellt.
e. Automatische Berücksichtigung einer verkürzten Spülschlauchlänge, wenn bei einem stark verschlissenen HD-Schlauch das Ende gekappt wird. In diesem Fall wird dann einfach erneut "genullt", um das System wieder auf den aktuellen Status zu bringen.
f. Die noch verfügbare Spülschlauchmenge wird immer im Display angezeigt und bei Erreichen des Schlauchendes beim Abwickeln des Schlauches von der Haspel automatisch gestoppt, um den Spülschlauch vor einer Beschädigung zu schützen. Zudem wird ein Überlaufen der Endlage des Schlauches und ein Abknicken in die gegenüberliegende Richtung vermieden.
g. Bei Stillstand der Düse kann eine automatische Leistungsreduzierung an der Hochdruckpumpe aktiviert werden, um die Kanalwandung nicht durch den dauernd anstehenden Reinigungswasserstrahl zu schädigen. Dieses könnte der Fall sein, wenn sich die Düse festgefahren hat. Diese Leistungsreduzierung kann manuell überschaltet werden.

## Patentansprüche

1. Kanalreinigungsfahrzeug mit einer Vorrichtung zum Fördern eines Spülschlauches, mit einer drehbar angetriebenen Haspel, auf der der Spülschlauch zumindest teilweise aufgewickelt ist, wobei die Drehzahl der Haspel steuerbar ist, **dadurch gekennzeichnet, dass** eine Einrichtung zur Erfassung oder Ermittlung des Wicklungsdurchmessers des Spülschlauches an der Haspel vorgesehen ist und die Drehzahl der Haspel abhängig von dem Wicklungsdurchmesser steuerbar ist.

2. Kanalreinigungsfahrzeug nach Anspruch 1, **dadurch gekennzeichnet, dass** an der Haspel Mittel zur Erfassung der Drehzahl und der Drehrichtung vorgesehen sind.

3. Kanalreinigungsfahrzeug nach Anspruch 1 oder 2, **dadurch gekennzeichnet, dass** die Steuerung einen Speicher umfasst, an dem die Parameter zur Berechnung der Geschwindigkeit des Spülschlauches, wie Kerndurchmesser der Haspel, Durchmesser des Spülschlauches und Breite der Haspel abgespeichert sind.

4. Kanalreinigungsfahrzeug nach einem der Ansprüche 1 bis 3, **dadurch gekennzeichnet, dass** an der Haspel eine Führungseinrichtung zum Ablegen des Spülschlauches auf der Haspel vorgesehen ist.

5. Kanalreinigungsfahrzeug nach einem der Ansprüche 1 bis 4, **dadurch gekennzeichnet, dass** mittels der Steuerung sowohl die Einfahr- als auch die Rückzugsgeschwindigkeit des Spülschlauches steuerbar ist.

6. Kanalreinigungsfahrzeug nach einem der Ansprüche 1 bis 5, **dadurch gekennzeichnet, dass** die Steuerung mit einer Anzeige für die Geschwindigkeit des Spülschlauches gekoppelt ist.

7. Kanalreinigungsfahrzeug nach einem der Ansprüche 1 bis 6, **dadurch gekennzeichnet, dass** die Steuerung Mittel zum automatischen Anhalten der Haspel aufweist, wenn der Spülschlauch vollständig von der Haspel abgewickelt ist.

8. Kanalreinigungsfahrzeug nach einem der Ansprüche 1 bis 7, **dadurch gekennzeichnet, dass** die Steuerung mit einem Speicher gekoppelt ist, in dem Spülprogramme mit einer automatischen Steuerung der Bewegung der Haspel abgelegt sind.

9. Verfahren zum Betreiben eines Kanalreinigungsfahrzeuges mit einer Vorrichtung zum Fördern eines Spülschlauches nach einem der vorhergehenden Ansprüche, mit den folgenden Schritte:
- Anfahren eines vorbestimmten Kanalabschnittes mit einer Spüldüse an dem Spülschlauch;
- Auswahl eines Reinigungsprogrammes mittels einer Steuerung für die Vorrichtung zum Fördern des Spülschlauches;
- Automatisches Durchführen des Reinigungsprogrammes mit Anpassung der Rückzugsgeschwindigkeit der Spüldüse.

10. Verfahren nach Anspruch 9, **dadurch gekennzeichnet, dass** mittels des Reinigungsprogrammes auch der Spüldruck der durch die Spüldüse ausgespritzten Reinigungsflüssigkeit einstellbar ist.

11. Verfahren nach Anspruch 9 oder 10, **dadurch gekennzeichnet, dass** bei Erfassung eines Stillstandes der Düse eine Leistungsreduzierung an der Hochdruckpumpe zur Versorgung des Spülschlauches erfolgt.

## Claims

1. Sewer cleaning vehicle, comprising a device for conveying a flushing hose, having a rotatably driven reel on which the flushing hose is at least partially wound, wherein the speed of the reel is controllable, **characterized in that** a device is provided for detecting or determining the winding diameter of the flushing hose at the reel and the rotational speed of the reel is controllable depending on the winding diameter.

2. Sewer cleaning vehicle according to claim 1, **characterized in that** means for detecting the rotational speed and the direction of rotation are provided on the reel.

3. Sewer cleaning vehicle according to claim 1 or 2, **characterized in that** the controller comprises a memory on which the parameters for calculating the speed of the flushing hose, such as core diameter of the reel, diameter of the flushing hose and width of the reel, are stored.

4. Sewer cleaning vehicle according to one of the claims 1 to 3, **characterized in that** a guide device for depositing the flushing hose on the reel is provided on the reel.

5. Sewer cleaning vehicle according to one of the claims 1 to 4, **characterized in that** by means of the controller both the insertion and also the withdrawal speed of the flushing hose is controllable.

6. Sewer cleaning vehicle according to one of the claims 1 to 5, **characterized in that** the controller is coupled to a display for the speed the flushing hose.

7. Sewer cleaning vehicle according to one of the claims 1 to 6, **characterized in that** the controller comprises means for automatically stopping the reel when the flushing hose is completely unwound from the reel.

8. Sewer cleaning vehicle according to one of the claims 1 to 7, **characterized in that** the controller is coupled to a memory in which rinsing programs with an automatic control of the movement of the reel are stored.

9. Method for operating a sewer cleaning vehicle with a device for conveying a flushing hose according to one of the preceding claims, having the following steps:
- approaching a predetermined channel section with a flushing nozzle on the flushing hose;
- selecting a cleaning program by means of a controller for the device for conveying the flushing hose;
- automatic execution of the cleaning program with adaptation of the withdrawal speed of the flushing nozzle.

10. A method according to claim 9, **characterized in that** the rinsing pressure of the cleaning liquid ejected by the rinsing nozzle is also adjustable by means of the cleaning program.

11. A method according to claim 9 or 10, **characterized in that** when detecting a standstill of the nozzle, a power reduction takes place at the highpressure pump for supplying the flushing hose.

## Revendications

1. Véhicule pour le nettoyage de conduits avec un dispositif pour le transport d'un tuyau de rinçage, avec un treuil pouvant être entraîné en rotation sur lequel le tuyau de rinçage est au moins partiellement enroulé, la vitesse de rotation du treuil pouvant être contrôlée, **caractérisé en ce qu'**il est prévu un dispositif pour détecter ou déterminer le diamètre d'enroulement du tuyau de rinçage sur le treuil et la vitesse de rotation du treuil peut être contrôlée en fonction du diamètre d'enroulement.

2. Véhicule pour le nettoyage de conduits selon la revendication 1, **caractérisé en ce que** sont prévus sur le treuil des moyens pour détecter la vitesse de rotation et le sens de rotation.

3. Véhicule pour le nettoyage de conduits selon la revendication 1 ou 2, **caractérisé en ce que** la commande comprend une mémoire dans laquelle les paramètres pour le calcul de la vitesse du tuyau de rinçage, tels que le diamètre du moyeu du treuil, le diamètre du tuyau de rinçage et la largeur du treuil, sont mémorisés.

4. Véhicule pour le nettoyage de conduits selon l'une des revendications 1 à 3, **caractérisé en ce qu'**est prévu sur le treuil un dispositif de guidage pour la dépose du tuyau de rinçage sur le treuil.

5. Véhicule pour le nettoyage de conduits selon l'une des revendications 1 à 4, **caractérisé en ce que** la vitesse d'introduction et la vitesse de retrait du tuyau de rinçage peuvent être contrôlée toutes les deux au moyen de la commande.

6. Véhicule pour le nettoyage de conduits selon l'une des revendications 1 à 5, **caractérisé en ce que** la commande est couplée à un affichage de la vitesse du tuyau de rinçage.

7. Véhicule pour le nettoyage de conduits selon l'une des revendications 1 à 6, **caractérisé en ce que** la commande comprend des moyens pour arrêter automatiquement le treuil quand le tuyau de rinçage est complètement déroulé du treuil.

8. Véhicule pour le nettoyage de conduits selon l'une des revendications 1 à 7, **caractérisé en ce que** la commande est couplée à une mémoire dans laquelle sont enregistrés des programmes de rinçage pour un contrôle automatique du mouvement du treuil.

9. Procédé d'utilisation d'un véhicule pour le nettoyage de conduits avec un dispositif pour le transport d'un tuyau de rinçage selon l'une des revendications précédentes, comprenant les étapes suivantes :
- accès à une section de canal prédéterminée avec une buse de rinçage sur le tuyau de rinçage;
- sélection d'un programme de nettoyage au moyen d'une commande du dispositif pour le transport du tuyau de rinçage;
- exécution automatique du programme de nettoyage avec adaptation de la vitesse de retrait de la buse de rinçage.

10. Procédé selon la revendication 9, **caractérisé en ce que** le programme de nettoyage permet de régler aussi la pression de rinçage du liquide de nettoyage projeté par la buse de rinçage.

11. Procédé selon la revendication 9 ou 10, **caractérisé en ce que** la puissance de la pompe à haute pression alimentant le tuyau de rinçage est réduite quand un arrêt de la buse est détecté.
